# EUROPÄISCHE PATENTSCHRIFT

(11) **EP 1 158 176 B1**
(45) Veröffentlichungstag und Bekanntmachung des Hinweises auf die Patenterteilung: **20.11.2002**
(21) Anmeldenummer: 01108818.4
(22) Anmeldetag: 07.04.2001
(51) Int. Cl.: F04D 25/08, F04D 29/42

(54) **Rastverbindung für ein Spiralgehäuse**
Snap-in connection for a spiral housing
Fixation par encliquetage pour carter helicoidal

(30) Priorität: 24.05.2000 DE 20009326 U
(43) Veröffentlichungstag der Anmeldung: 28.11.2001
(73) Patentinhaber: ebm Werke GmbH & Co. KG, 74673 Mulfingen (DE)
(72) Erfinder: Streng, Gunter, Dipl.-Ing. (FH), 74575 Schrozberg (DE); Bamberger, Bernhard, 97922 Lauda - Unterbalbach (DE)
(74) Vertreter: Patentanwälte Dr. Solf & Zapf

(56) Entgegenhaltungen:
- EP-A- 0 195 149
- EP-A- 0 540 475
- WO-A-95/32363
- GB-A- 2 067 665

## Beschreibung

Die Erfindung betrifft ein Bauteil aus mindestens einem Kunststoffelement und mindestens einem metallischen Stanzelement mit mindestens einer Begrenzungskante, die in einer Führung des Kunststoffelementes geführt ist.

Derartige Bauteile sind beispielsweise Bestandteile von Gehäusen, insbesondere von Spiralgehäusen für Radialgebläse. Diese bestehen aus zwei Seitenteilen aus Kunststoff und einem Gehäusemantel aus Metall, der in Führungsnuten der Seitenteile gehalten ist. Zur Herstellung des Gehäusemantels wird dieser aus einer metallischen Blechbahn ausgestanzt. Bei dem Stanzvorgang entsteht eine Kante, die an einer Seite eine abgerundete Form und an ihrer anderen Seite einen in Stanzrichtung überstehenden Stanzgrat aufweist. Dieser Stanzgrat ist beim Zusammenfügen des Gehäusemantels mit den Kunststoffseitenteilen - speziell beim Einführen in die enge Führungsnut - hinderlich, da sich der überstehende, meist scharfkantige Grat leicht mit dem Nutrand verhakt. Außerdem ist die Herstellung einer möglichst spielfreien Verbindung wegen des ungleichmäßig überstehenden Grates kaum möglich. Aus den genannten Gründen wird der gestanzte Gehäusemantel vor dem Zusammenfügen mit den Kunststoffseitenteilen an seinen Kanten entgratet. Dies ist jedoch aufwendig und verursacht erhöhte Herstellungskosten.

Der Erfindung liegt die Aufgabe zugrunde, ein gattungsgemäßes Bauteil zu schaffen, das einfach und kostengünstig herstellbar und zu montieren ist, wobei das Kunststoffelement und das metallische Stanzelement spielfrei miteinander in der Führung verbindbar sein sollen.

Erfindungsgemäß wird dies dadurch erreicht, dass das Stanzelement mehrere zueinander beabstandete, in Richtung eines beim Stanzvorgang entstehenden Stanzgrates weisende Erhöhungen aufweist, deren Abstand zur Begrenzungskante geringer als die Tiefe der Führung ist und deren Höhe mindestens der Höhe des Stanzgrates entspricht, wobei die Breite der Führung etwa der Materialstärke des Stanzelementes zuzüglich der Höhe der Erhöhungen entspricht.

Der Erfindung liegt die Erkenntnis zugrunde, dass auf das Entgraten des metallischen Bauteils dann verzichtet werden kann, wenn die Breite der Führung des Kunststoffelementes, beispielsweise ausgeführt als Führungsnut, die Materialstärke des Stanzelementes zuzüglich des entstandenen Grates übersteigt. Um auch bei breiter Führungsnut einen spielfreien Sitz zu gewährleisten, weist das erfindungsgemäße Stanzelement Erhöhungen in Richtung des Stanzgrates im Bereich der Begrenzungskante auf, die im zusammengefügten Zustand der Bauteile innerhalb der Führungsnut angeordnet sind und deren Höhe die Höhe des Stanzgrates übersteigt. Die Breite der Führungsnut entspricht etwa der Materialstärke des Stanzelementes zuzüglich der Höhe der Erhöhungen. Die erfindungsgemäßen Erhöhungen ermöglichen somit einerseits eine Verbreiterung der Führung bzw. der Führungsnut, so dass das Einführen des nicht entgrateten Stanzelementes unproblematisch ist, und andererseits eine spielfreie Verbindung des Kunststoffelements mit dem metallischem Stanzelement.

In einer ersten Ausführungsvariante weist die erfindungsgemäße Führung, die aus einem äußeren und aus einem inneren Steg gebildet wird, aus dem äußeren Steg ausgeformte Schnapphaken auf, die in Öffnungen des Stanzelementes eingreifen. Dieses "Clip-System" ermöglicht eine einfache und schnelle Montage.

Außerdem weist die Führungsnut vorteilhafterweise an mehreren Stellen aus dem Nutgrund in Richtung des Stanzelementes ausgeformte Federbügel auf, die einen axialen Toleranzausgleich gewährleisten. Vibrationen des Stanzelementes bzw. des Gehäusemantels, beispielsweise angeregt durch einen Antriebsmotor, sind dadurch ausgeschlossen.

Zur weiteren Montageerleichterung weist die Führungsnut vorteilhafterweise als Fügehilfe einen den äußeren und den inneren Steg verbindenden Führungssteg auf, auf dem eine Auskerbung des Stanzelementes aufgesetzt wird bzw. der im zusammengebautem Zustand in diese Auskerbung eingefügt ist.

Erfindungsgemäß ist vor den mit den Schnapphaken zusammenwirkenden Öffnungen des metallischen Stanzelementes vorteilhafterweise jeweils ein Teilabschnitt des Stanzelementes durch Verformung in Richtung der Erhöhungen aus der Begrenzungskante herausgeführt und bildet eine ansteigende Schrägfläche. Über. diese Schrägfläche werden die ebenfalls in Richtung der Erhöhungen weisenden Schnapphaken beim Zusammenfügen des Kunststoffelements mit dem metallischen Stanzelement angehoben und in die dahinterliegende Öffnung geführt.

Das erfindungsgemäße Bauteil ist dadurch, dass auf ein Entgraten verzichtet werden kann, kostengünstig herzustellen. Durch die erfindungsgemäßen Führungshilfen und das funktionelle Clip-System ist die Montage leicht und schnell durchführbar. Bei einer Nutzung der Bauteile als Seitenteile und Gehäusemantel zur Herstellung eines Gebläsegehäuses erlaubt die erfindungsgemäße Ausführung einen vibrationslosen Betrieb, denn das als Gehäusemantel eingesetzte Stanzelement ist durch Federbügel in axialer und durch die Erhöhungen in radialer Richtung vibrationsgedämpft.

Weitere vorteilhafte Ausgestaltungsmerkmale der Erfindung sind in den Unteransprüchen enthalten.

Anhand eines in der Zeichnung veranschaulichten Ausführungsbeispiels wird im folgenden die Erfindung genauer erläutert. Es zeigen:
- Figur 1: ein erfindungsgemäßes Spiralgehäuse für ein Radialgebläse mit demontierter Seitenwand;
- Figur 2: eine Ausschnittvergrößerung der in Figur 1 dargestellten Bereiche I;
- Figur 3: eine Ausschnittvergrößerung der in Figur 1 dargestellten Bereiche I in zusammengefügtem Zustand;
- Figur 4: eine Ausschnittvergrößerung des in Figur 1 eingezeichneten Bereiches II.

In den verschiedenen Figuren der Zeichnung sind gleiche Teile stets mit denselben Bezugszeichen versehen.

Figur 1 zeigt ein erfindungsgemäßes Bauteil, ein Spiralgehäuse 1 eines Radialgebläses in halbmontiertem Zustand, bestehend aus einem metallischen Stanzelement 2, ausgeführt als Blechmantel, sowie zwei als Seitenteile dienenden Kunststoffelementen 4, in denen sich Lufteintrittsöffnungen 6 befinden. Eine nicht dargestellte elektrische Motorlüftereinheit ist in eine Motoraufnahme 8 am Verbindungspunkt jeweils dreier Streben 10, die etwa zentrisch in den Lufteintrittsöffnungen 6 miteinander verbunden sind, einsetzbar. Der Blechmantel ist durch Einführen seiner einander gegenüberliegenden Begrenzungskanten 12, insbesondere seiner Längskanten, in Führungen 14 der Seitenteile mit diesen verbindbar (vgl. auch die Figuren 2 und 3). Eine solche Führung 14 ist vorzugsweise als eine am äußeren Rand der Seitenteile umlaufend angeordnete Führungsnut, die von einem äußeren Steg 18 und einem inneren Steg 20 eingeschlossen ist, ausgebildet. Erfindungsgemäß übersteigt die Höhe des äußeren Steges 18 die Höhe des inneren Steges 20, wodurch zum einen das Gehäuse insgesamt stabilisiert und zum anderen das Einführen des Blechmantels in das jeweilige Seitenteil erleichtert wird.

Die Figuren 2 und 3 zeigen einen Ausschnitt einer in die Führungsnut einsetzbaren bzw. mit der Führungsnut verbundenen Begrenzungskante 12 des Blechmantels. Beim Stanzen des Blechmantels entsteht ein Grat, der das Zusammenfügen des Blechmantels mit den Seitenteilen derart behindert, dass ein zuvoriges Entgraten des Blechmantels notwendig ist. Um diesen verhältnismäßig aufwendigen Arbeitsschritt vermeiden zu können, weist der erfindungsgemäße Blechmantel des Spiralgehäuses 1 entlang seiner beiden Begrenzungskanten 12 mehrere, beispielsweise kuppelförmige, zueinander beabstandete Erhöhungen 16 auf, die in Richtung des Stanzgrates ausgeprägt sind und deren Höhe die Höhe des Stanzgrates übersteigt. Im zusammengefügten Zustand des Blechmantels mit dem Seitenteil sind die Erhöhungen 16 innerhalb der Führungsnut angeordnet. Die Breite der erfindungsgemäßen Führungsnut entspricht etwa der Materialstärke des Blechmantels zuzüglich der Höhe der Erhöhungen 16, wodurch einerseits das Einführen des nicht entgrateten Blechmantels deutlich erleichtert und andererseits eine spielfreie Verbindung des Blechmantels mit dem Seitenteil ermöglicht wird. Der Blechmantel ist problemlos, ohne sich zu verhaken, in die Führungsnut einsetzbar, da durch die Erhöhungen 16 ein Kontakt der Begrenzungskante 12 mit der Innenseite des inneren Steges 20 vermieden wird.

Aus dem äußeren Steg 18 der Führungsnut sind weiterhin mehrere, in die Führungsnut hineinragende Schnapphaken 22 ausgeformt, die mit Rastfenstern 24 des Blechmantels zusammenwirken (vgl. Figur 2 und 3). Zusätzlich weisen die Seitenteile an mehreren Stellen aus dem Nutgrund der Führungsnut blattfederartig wirkende, dachförmig nach innen weisende Federbügel 28 auf (vgl. Fig. 4). Derartige Federbügel 28 können auch als zusätzliche Bauteile in die Führungsnut eingesetzt werden. Die Federbügel 28 werden beim Einsetzen des Blechmantels zusammengedrückt, bis die Schnapphaken 22 in die Rastfenster 24 einrasten können. Anschließend federn sie zurück und gewährleisten durch die federbelastete Anlage der Schnapphaken 22 an den Anlagekanten der Rastfenster 24 einen spielfreien Sitz des Blechmantels in der Führungsnut des Seitenteils. Vibrationen des Blechmantels, eventuell angeregt durch den Antriebsmotor, werden durch die erfindungsgemäße Verbindung ausgeschlossen.

Um eine einfache Montage zu ermöglichen, weist der erfindungsgemäße Blechmantel den Schnapphaken 22 gegenüberliegend jeweils eine in Richtung der Erhöhungen 16 ansteigende Schrägfläche 30 auf. Diese Schrägfläche 30 trifft als Einführ- bzw. Montagehilfe beim Zusammenfügen der beiden Bauteile zunächst auf die Nase des Schnapphakens 22 und hebt diesen leicht in die den Erhöhungen 16 entgegengesetzte Richtung an. Beim weiteren Zusammenschieben der Teile treten die Erhöhungen 16 in die Führungsnut ein, wodurch die Außenseite des Blechmantels an die Innenfläche des äußeren Stegs 18 gedrückt wird. Beim tieferen Eintreten des Blechmantels in die Führungsnut wird der Schnapphaken 22 entlang der Schrägfläche 30 bewegt und weiter angehoben, um schließlich in das Rastfenster 24 des Blechmantels einzurasten.

Als weitere erfindungsgemäße Montagehilfe sind in der Führungsnut mehrere über den Umfang verteilte Führungsstege 32 angeordnet. Diese Führungsstege 32 verlaufen auf dem Nutgrund und verbinden den äußeren Steg 18 mit dem inneren Steg 20. Der Blechmantel weist den Führungsstegen 32 gegenüberliegende Auskerbungen 34 auf, in die die Führungsstege 32 im zusammengefügten Zustand des Blechmantels mit den Seitenteilen 4 hineinragen. Um das Zusammenfügen der Bauteile zu erleichtern sind die Führungsstege 32 und die Auskerbungen 34 im wesentlichen keilfömig ausgeführt, wobei die Breite der Führungsstege 32 ausgehend vom Nutgrund 26 in Richtung des Blechmantels abnimmt.

## Patentansprüche

1. Bauteil aus mindestens einem Kunststoffelement (4) und mindestens einem metallischen Stanzelement (2) mit mindestens einer Begrenzungskante (12), die in einer Führung (14) des Kunststoffelementes (4) geführt ist,
**dadurch gekennzeichnet, dass** das Stanzelement (2) mehrere zueinander beabstandete, in Richtung eines beim Stanzvorgang entstehenden Stanzgrates weisende Erhöhungen (16) aufweist, deren Abstand zur Begrenzungskante (12) geringer als die Tiefe der Führung (14) ist und deren Höhe mindestens der Höhe der Stanzgrates entspricht, wobei die Breite der Führung (14) etwa der Materialstärke des Stanzelementes (2) zuzüglich der Höhe der Erhöhungen (16) entspricht.

2. Bauteil nach Anspruch 1,
**dadurch gekennzeichnet, dass** die Erhöhungen (16) als kuppelförmige Ausprägungen ausgeführt sind.

3. Bauteil nach Anspruch 1 oder 2,
**dadurch gekennzeichnet, dass** die Führung (14) als Führungsnut ausgebildet ist, die von einem äußeren Steg (18) und einem inneren Steg (20) eingeschlossen ist.

4. Bauteil nach einem der Ansprüche 1 bis 3,
**dadurch gekennzeichnet, dass** mindestens ein Steg (18, 20) der Führung (14) mindestens einen in die Führung (14) hineinragenden Schnapphaken (22) aufweist, der in ein in dem metallischen Stanzelement (2) ausgebildetes Rastfenster (24) eingreift.

5. Bauteil nach einem der Ansprüche 1 bis 4,
**dadurch gekennzeichnet, dass** die Führungsnut auf ihrem Nutgrund mindestens einen dachförmig in Richtung des geführten metallischen Stanzelementes (2) ausgeformten Federbügel (28) aufweist.

6. Bauteil nach einem der Ansprüche 1 bis 5,
**dadurch gekennzeichnet, dass** das metallische Stanzelement (2) .zwischen dem Rastfenster (24) und der Begrenzungskante (12) eine in Richtung des beim Stanzvorgang entstehenden Stanzgrates und von der Öffnung zur Begrenzungskante (12) ansteigende Schrägfläche (30) aufweist.

7. Bauteil nach einem der Ansprüche 1 bis 6,
**dadurch gekennzeichnet, dass** die Führungsnut mindestens einen keilförmigen Führungssteg (32) aufweist, der in eine Auskerbung (34) des metallischen Stanzelementes (2) hineinragt, wobei die Breite des Führungsstegs (32) und der Auskerbung (34) in Richtung des Nutgrundes zunimmt.

8. Bauteil nach einem der Ansprüche 1 bis 7,
**dadurch gekennzeichnet, dass** das Kunststoffelement (4) als Seitenteil und das metallische Stanzelement (2) als Blechmantel eines Gebläsegehäuses, insbesondere eines Spiralgehäuses (1) eines Radialgebläses ausgeführt ist.

9. Bauteil nach Anspruch 8,
**dadurch gekennzeichnet, dass** die Führungsnut umlaufend am Rand des Seitenteils angeordnet ist, wobei die Stege (18, 20) rechtwinklig zur Fläche des Seitenteils angeordnet sind.

10. Bauteil nach Anspruch 8 oder 9,
**dadurch gekennzeichnet, dass** das Gebläsegehäuse einen Blechmantel und zwei Seitenteile aufweist, wobei sich die Stege (18, 20) der Seitenteile einander gegenüberliegen und der Blechmantel mit seinen beiden einander gegenüberliegenden Begrenzungskanten (12) jeweils in der Führungsnut des Seitenteils geführt ist.

11. Bauteil nach einem der Ansprüche 3 bis 10,
**dadurch gekennzeichnet, dass** die Höhe des äußeren Steges (18) die Höhe des inneren Steges (20) übersteigt.

## Claims

1. Component comprising at least one plastic element (4) and at least one metallic punched element (2) with at least one boundary edge (12) which is guided in a guide (14) of the plastic element (4), **characterized in that** the punched element (2) has a plurality of spaced-apart elevations (16) which are oriented in the direction of a punching burr produced during the punching operation, the distance between said elevations and the boundary edge (12) being less than the depth of the guide (14) and the height of said elevations corresponding at least to the height of the punching burr, the width of the guide (14) corresponding approximately to the material thickness of the punched element (2) plus the height of the elevations (16).

2. Component according to Claim 1, **characterized in that** the elevations (16) are configured as cupola-like stamped formations.

3. Component according to Claim 1 or 2, **characterized in that** the guide (14) is designed as a guide groove which is enclosed by an outer crosspiece (18) and an inner crosspiece (20).

4. Component according to one of Claims 1 to 3, **characterized in that** at least one crosspiece (18, 20) of the guide (14) has at least one snap-in hook (22), which projects into the guide (14) and engages in a latching window (24) formed in the metallic punched element (2).

5. Component according to one of Claims 1 to 4, **characterized in that** the guide groove, on its groove base, has at least one resilient bracket (28) which is formed in a roof-like manner in the direction of the guided metallic punched element (2).

6. Component according to one of Claims 1 to, 5, **characterized in that** the metallic punched element (2), between the latching window (24) and the boundary edge (12), has an oblique surface (30) which slopes upwards, from the opening to the boundary edge (12) in the direction of the punching burr produced during the punching operation.

7. Component according to one of Claims 1 to 6, **characterized in that** the guide groove has at least one wedge-shaped guide crosspiece (32) which projects into a recess (34) of the metallic punched element (2), the width of the guide crosspiece (32) and of the recess (34) increasing in the direction of the groove base.

8. Component according to one of Claims 1 to 7, **characterized in that** the plastic element (4) is configured as a side part, and the metallic punched element (2) is configured as a sheet-metal casing, of a fan housing, in particular of a spiral housing (1) of a radial fan.

9. component according to Claim 8, **characterized in that** the guide groove is arranged all the way round the border of the side part, the crosspieces (18, 20) being arranged at right angles to the surface of the side part.

10. Component according to Claim 8 or 9. **characterized in that** the fan housing has a sheet-metal casing and two side parts, the crosspieces (18, 20) of the side parts being located opposite one another and the sheet-metal casing being guided in the guide groove of the side part in each case by way of its two mutually opposite boundary edges (12).

11. Component according to one of Claims 3 to 10, **characterized in that** the height of the outer crosspiece (18) exceeds the height of the inner crosspiece (20).

## Revendications

1. Elément de construction comprenant au moins une pièce en matière synthétique (4) et au moins une pièce métallique (2) obtenue par découpage et présentant un bord limite (12) pouvant être guidé dans un moyen de guidage (14) de la pièce en matière synthétique (4),
**caractérisé en ce que** la pièce découpée (2) présente plusieurs bosses (16) séparées entre elles et orientées vers une bavure de découpage produite lors du processus de découpage, la distance desdites bosses par rapport au bord limite (12) étant inférieure à la profondeur du moyen de guidage (14) et leur hauteur correspondant au moins à la hauteur de la bavure de découpage, la largeur du moyen de guidage (14) correspondant sensiblement à l'épaisseur de paroi de la pièce découpée (2) plus la hauteur des bosses (16).

2. Elément de construction selon la revendication 1,
**caractérisé en ce que** les bosses (16) ont la forme de coupoles obtenues par repoussage.

3. Elément de construction selon la revendication 1 ou 2,
**caractérisé en ce que** le moyen de guidage (14) a la forme d'une rainure de guidage délimitée par une nervure externe (18) et une nervure interne (20).

4. Elément de construction selon l'une des revendications 1 à 3,
**caractérisé en ce qu'**au moins l'une des nervures (18, 20) du moyen de guidage (14) présente au moins un crochet d'encliquetage (22) qui fait saillie dans le moyen de guidage (14) et qui s'insère dans une fenêtre d'arrêt (24) réalisée dans la pièce métallique découpée (2).

5. Elément de construction selon l'une des revendications 1 à 4,
**caractérisé en ce que** la rainure de guidage présente sur son fond au moins un étrier de ressort (28) ayant la forme d'un toit orienté dans la direction de la pièce métallique découpée (2) guidée.

6. Elément de construction selon l'une des revendications 1 à 5,
**caractérisé en ce que** la pièce métallique découpée (2) présente entre la fenêtre d'arrêt (24) et le bord limite (12) un plan oblique (30) montant dans la direction de la bavure de découpage produite au cours du processus de découpage, et de l'ouverture vers le bord limite (12).

7. Elément de construction selon l'une des revendications 1 à 6,
**caractérisé en ce que** la rainure de guidage présente au moins une nervure de guidage (32) en forme de coin qui fait saillie dans une entaille (34) de la pièce métallique découpée (2), la largeur de la nervure de guidage (32) et de l'entaille (34) augmentant dans la direction du fond de la rainure.

8. Elément de construction selon l'une des revendications 1 à 7,
**caractérisé en ce que** la pièce en matière synthétique (4) a été réalisée en tant que partie latérale et la pièce métallique découpée (2) en tant qu'enveloppe métallique d'un boîtier de soufflerie, en particulier d'un boîtier en spirale (1) d'une soufflerie radiale.

9. Elément de construction selon la revendication 8,
**caractérisé en ce que** la rainure de guidage s'étend tout le long du bord de la partie latérale, les nervures (18, 20) étant agencées à angle droit par rapport à la surface de la partie latérale.

10. Elément de construction selon la revendication 8 ou 9,
**caractérisé en ce que** le boîtier de soufflerie comprend une enveloppe métallique et deux parties latérales, les nervures (18, 20) des parties latérales étant situées en regard l'une de l'autre, et l'enveloppe métallique étant guidée par ses deux bords limite en regard (12) respectivement dans la rainure de guidage de la partie latérale.

11. Elément de construction selon l'une des revendications 3 à 10,
**caractérisé en ce que** la hauteur de la nervure externe (18) dépasse la hauteur de nervure interne (20).
